# EUROPÄISCHE PATENTANMELDUNG

(11) **EP 4 711 605 A1**
(43) Veröffentlichungstag der Anmeldung: **18.03.2026**
(21) Anmeldenummer: 25201898.1
(22) Anmeldetag: 12.09.2025
(51) Int. Cl.: F03C 1/06, F03C 1/32, F03C 1/40, F04B 1/2021, F04B 1/2035, F04B 1/2078, F04B 1/324

(54) **GERÄUSCHARME AXIALKOLBENMASCHINE**

(30) Priorität: 16.09.2024 DE 102024126631
(71) Anmelder: InLine Hydraulik GmbH, 12277 Berlin (DE)
(72) Erfinder: Rauschenberger, Mathias, 12277 Berlin (DE)
(74) Vertreter: Grünecker Patent- und Rechtsanwälte PartG mbB

(57) **Zusammenfassung**

Die Erfindung betrifft Axialkolbenmaschine (1), insbesondere Axialkolbenpumpe, mit einer in wenigstens einer Drehrichtung (22) antreibbaren Kolbentrommel (2), mit in der Kolbentrommel angeordneten Zylindern (10), die in Drehrichtung um eine Kolbenteilung (24) voneinander beabstandet und ausgestaltet sind, einen Kolbendurchmesser (34) aufweisende Kolben (4) verschieblich aufzunehmen, wobei Längsachsen (16) der Kolben parallel zueinander auf einem einen Teilkreisdurchmesser (26) aufweisenden Teilkreis (28) angeordnet sind, und wobei gilt: $0 , 377 {z}_{K} \leq \left(\frac{{D}_{T , K}}{{d}_{K}}\right) \leq 0 , 4948 {z}_{K}$ , wobei *D_{T,K}* dem Teilkreisdurchmesser, *d_{K}* dem Kolbendurchmesser und*z_{K}* der Anzahl der Kolben entspricht. Eine derartige Axialkolbenpumpe ist im Betrieb geräuscharm und dennoch kompakt.

## Beschreibung

Die vorliegende Erfindung betrifft eine Axialkolbenmaschine.

Axialkolbenmaschinen sind hydraulische Maschinen, die sowohl als Pumpe als auch als Motor eingesetzt werden können. Axialkolbenmaschinen weisen üblicherweise eine mit Zylindern versehene drehbare Kolbentrommel auf, in denen Kolben axial beweglich aufgenommen sind. Im Betrieb wird eine Rotation der Kolbentrommel in eine Hubbewegung der Kolben in den Zylindern umgesetzt, wodurch ein Betriebsmedium, beispielsweise Öl, periodisch angesaugt bzw. ausgestoßen wird. Eine dadurch entstehende Pulsation des Förderstroms und des Drucks führt bei herkömmlichen Axialkolbenmaschinen insbesondere bei hohen Leistungen zu einer starken Geräuschentwicklung. Versuche, die Geräuschentwicklung zu verringern, sind bislang insbesondere zulasten der Kompaktheit der Axialkolbenmaschinen gegangen.

Der vorliegenden Erfindung liegt folglich die Aufgabe zugrunde, eine kompakte Axialkolbenmaschine bereitzustellen, die im Betrieb geräuscharm ist.

Diese Aufgabe wird gelöst durch Axialkolbenmaschine, insbesondere Axialkolbenpumpe,
mit einer in wenigstens einer Drehrichtung antreibbaren Kolbentrommel,
mit in der Kolbentrommel angeordneten Zylindern, die in Drehrichtung um eine Kolbenteilung voneinander beabstandet und ausgestaltet sind, einen Kolbendurchmesser aufweisende Kolben verschieblich aufzunehmen,
wobei Längsachsen der Kolben parallel zueinander auf einem einen Teilkreisdurchmesser aufweisenden Teilkreis angeordnet sind, und wobei gilt: $0 , 377 {z}_{K} \leq \left(\frac{{D}_{T , K}}{{d}_{K}}\right) \leq 0 , 4948 {z}_{K} ,$
wobei *D_{T,K}* dem Teilkreisdurchmesser, *d_{K}* dem Kolbendurchmesser und *z_{K}* der Anzahl der Kolben entspricht.

In Versuchsreihen hat sich herausgestellt, dass Axialkolbenmaschinen, deren Verhältnis aus dem Teilkreisdurchmesser und dem Kolbendurchmesser innerhalb des oben definierten, von der Anzahl der Kolben der Axialkolbenmaschine abhängigen Verhältnisbereichs liegen, besonders geräuscharm und gleichzeitig kompakt sind. Durch die Untergrenze des Verhältnisses ist zudem sichergestellt, dass die Axialkolbenmaschine ausreichend robust und langlebig ist.

Die obige Erfindung kann durch die folgenden Merkmale, die jeweils für sich vorteilhaft und beliebig miteinander kombinierbar sind, weiter verbessert werden.

Die Kolbentrommel kann in Drehrichtung und entgegen der Drehrichtung drehbar bzw. antreibbar sein. Die Axialkolbenmaschine kann so als Axialkolbenpumpe und als Axialkolbenmotor ausgestaltet bzw. als solche anwendbar sein. Unter der Drehrichtung kann die Umfangsrichtung der Kolbentrommel verstanden sein.

Es kann eine Abweichung von den Faktoren 0,377 und/oder 0,4948 von etwa 5% toleriert sein.

Bei dem Verhältnis aus dem Teilkreisdurchmesser und dem Kolbendurchmesser handelt es sich um das Verhältnis, das bei der Axialkolbenmaschine tatsächlich vorliegt. Die Terme 0,377 *z_{K}* und 0,4948 *z_{K}* können Werte definieren, die das Verhältnis aus dem Teilkreisdurchmesser und dem Kolbendurchmesser minimal bzw. maximal annehmen darf.

Der Term 0,377 *z_{K}* kann einem minimalen Verhältnis aus dem Teilkreisdurchmesser und dem Kolbendurchmesser, ${\left(\frac{{D}_{T , K}}{{d}_{K}}\right)}_{MIN}$, und der Term 0,4948 *z_{K}* kann einem maximalen Verhältnis aus dem Teilkreisdurchmesser und dem Kolbendurchmesser ${\left(\frac{{D}_{T , K}}{{d}_{K}}\right)}_{MAX}$, entsprechen. In Tabelle 1 sind Werte für das minimale und maximale Verhältnis in Abhängigkeit der Anzahl von Kolben *z_{K}* zur Veranschaulichung aufgetragen.

**Tabelle 1**

| *z_{K}* [ - ] | 3 | 4 | 5 | 6 | 7 | 8 | 9 | 10 | 11 |
|---|---|---|---|---|---|---|---|---|---|
| ${\left(\frac{{D}_{T , K}}{{d}_{K}}\right)}_{MAX}$ | 1,49 | 1,98 | 2,48 | 2,97 | 3,47 | 3,96 | 4,46 | 4,95 | 5,45 |
| ${\left(\frac{{D}_{T , K}}{{d}_{K}}\right)}_{MIN}$ | 1,13 | 1,51 | 1,89 | 2,26 | 2,64 | 3,02 | 3,39 | 3,77 | 4,15 |
| | | | | | | | | | |

| *z_{K}* [ - ] | 12 | 13 | 14 | 15 | 16 | 17 | 18 | 19 | 20 |
|---|---|---|---|---|---|---|---|---|---|
| ${\left(\frac{{D}_{T , K}}{{d}_{K}}\right)}_{MAX}$ | 5,94 | 6,44 | 6,93 | 7,43 | 7,92 | 8,42 | 8,91 | 9,41 | 9,90 |
| ${\left(\frac{{D}_{T , K}}{{d}_{K}}\right)}_{MIN}$ | 4,52 | 4,90 | 5,28 | 5,66 | 6,03 | 6,41 | 6,79 | 7,16 | 7,54 |
| | | | | | | | | | |

| *z_{K}* [ - ] | 21 | 22 | 23 | 24 | 25 | 26 | | | |
|---|---|---|---|---|---|---|---|---|---|
| ${\left(\frac{{D}_{T , K}}{{d}_{K}}\right)}_{MAX}$ | 10,40 | 10,89 | 11,39 | 11,88 | 12,38 | 12,87 | | | |
| ${\left(\frac{{D}_{T , K}}{{d}_{K}}\right)}_{MIN}$ | 7,92 | 8,29 | 8,67 | 9,05 | 9,43 | 9,80 | | | |

In einer Ausgestaltung kann für die Axialkolbenmaschine folgende Bedingung gelten: $4 , 52 < \left(\frac{{D}_{T , K}}{{d}_{K}}\right) < 12 , 87 .$

In einer Ausgestaltung sind die Kolben Teil der Axialkolbenmaschine. Die Axialkolbenmaschine kann eine vorbestimmte Anzahl von Kolben aufweisen.

Die Kolben bzw. die Zylinder, in denen die Kolben geführt sind, sind in Drehrichtung der Kolbentrommel vorzugsweise äquidistant voneinander beabstandet. So kann die Kolbenteilung, um die jeweils zwei in Drehrichtung benachbarte Kolben voneinander beabstandet sind, konstant sein.

Gemäß einer konstruktiv einfachen Ausgestaltung kann die Axialkolbenmaschine eine Schwenkscheibe aufweisen, an der sich die Kolben zumindest mittelbar abstützen, wobei die Schwenkscheibe um wenigstens eine sich senkrecht zu den Längsachsen der Kolben erstreckende Schwenkachse schwenkbar ist.

Die Schwenkscheibe kann um einen Schwenkwinkel verschwenkbar sein, der zu einer senkrecht zu den Längsachsen der Kolbentrommel bzw. der Kolben gemessen sein kann. Die Schwenkscheibe kann einen Schwenkwinkelbereich aufweisen, innerhalb dessen die Schwenkscheibe verschwenkbar ist. Der Schwenkwinkelbereich kann sich von einem minimalen Schwenkwinkel zu einem maximalen Schwenkwinkel erstrecken. Der minimale Schwenkwinkel kann beispielsweise etwa 0° und der maximale Schwenkwinkel etwa 30° betragen. Selbstverständlich sind auch andere Wertebereiche möglich.

Die Begriffe Schwenkscheibe, Schwenkwiege und Schrägscheibe können synonym verwendet sein.

In einer Ausgestaltung kann die Axialkolbenmaschine eine Antriebswelle aufweisen, die mit der Kolbentrommel drehmomentübertragend verbindbar bzw. verbunden ist. Die Antriebswelle kann von einem Motor, beispielsweise einem Elektromotor antriebbar sein. Analog kann die Antriebswelle mit einem Generator drehmomentübertragend verbunden sein.

Um eine im Betrieb besonders geräuscharme Axialkolbenmaschine zu realisieren, kann die Axialkolbenmaschine mehr als 11 Kolben, vorzugsweise 13, 15, 24 oder 26 Kolben aufweisen. Selbstverständlich sind in anderen Ausgestaltungen jedoch auch andere Anzahlen von Kolben, insbesondere weniger als 13, beispielsweise 4, 5 oder 7, oder mehr als 26, beispielsweise 28 oder 30 Kolben vorsehbar.

Gemäß einer weiteren vorteilhaften Ausgestaltung kann sich die Kolbentrommel während einer gesamten Kompressionsphase oder Dekompressionsphase eines Zylinders in Drehrichtung um Überstreichungswinkel weiterdrehen, wobei die Überstreichungswinkel folgende Bedingung erfüllen: ${δ}_{p , T} = \frac{360 °}{a {z}_{K}} \pm 2 , 5 ° ,$
wobei *δ_{p,T}* den Überstreichungswinkeln und *z_{K}* der Anzahl von Kolben entspricht, und wobei
*a* = 1, wenn *z_{K}* gerade und *a* = 2, wenn *z_{K}* ungerade ist.

Eine Axialkolbenmaschine, deren Überstreichungswinkel die oben genannte Bedingung erfüllen, ist im Betrieb besonders geräuscharm. Dies ist der Tatsache geschuldet, dass der Körperschall infolge der pulsierenden Kräfte und Momente für die oben definierten Abweichungen besonders gering ist.

In einer noch geräuschärmeren Ausgestaltung können die Überstreichungswinkel folgende Bedingung erfüllen: ${δ}_{p , T} = \frac{360 °}{a {z}_{K}} \pm 2 ° .$

Von den Werten 2,5° bzw. 2° kann eine Abweichung von etwa 0,1° toleriert sein.

Die Überstreichungswinkel können in Drehrichtung der Kolbentrommel gemessen sein.

Die Überstreichungswinkel können einen Überstreichungswinkel für die Kompressionsphase und einen Überstreichungswinkel für die Dekompressionsphase bezeichnen. Der Überstreichungswinkel für die Kompressionsphase kann dabei derjenige Winkel sein, um den sich die Kolbentrommel während einer gesamten Kompressionsphase eines Zylinders in Drehrichtung weiterdreht. Analog kann der Überstreichungswinkel für die Dekompressionsphase kann dabei derjenige Winkel sein, um den sich die Kolbentrommel während einer gesamten Dekompressionsphase eines Zylinders in Drehrichtung weiterdreht.

Unter der Kompressionsphase kann diejenige Phase bezeichnet sein, in der in einem Zylinder der Druck ansteigt. Der Druck kann von einem Minimaldruck zu einem Maximaldruck ansteigen. Analog kann unter der Dekompressionsphase diejenige Phase gemeint sein, in der in einem Zylinder der Druck abfällt. Der Druck kann von einem Maximaldruck auf einen Minimaldruck abfallen. Der Maximaldruck kann beispielsweise etwa 400 bar betragen. Mit dem Begriff "etwa" kann in Bezug auf den Maximaldruck eine Abweichung von etwa 2 bar gemeint sein.

Der Minimaldruck der Kompressions- bzw. Dekompressionsphase kann 1,5 bar höher sein als ein gemitteltes Druckniveau während einer Ansaugphase. Unter der Ansaugphase kann diejenige Phase verstanden sein, in der sich ein Kolben in einem Zylinder vom oberen zum unteren Totpunkt bewegt und dabei das Volumen vergrößert.

Das gemittelte Druckniveau während der Ansaugphase kann wenigstens etwa 1 bar absolut betragen, wobei "etwa" eine Abweichung von etwa 0,2 bar bis 0,5 bar bedeuten kann.

Die oben definierten Drücke, insbesondere der Minimaldruck, der Maximaldruck sowie das gemittelte Druckniveau während der Ansaugphase, können die Drücke bezeichnen, die in den Zylindern vorherrschen.

Gemäß einem weiteren vorteilhaften Aspekt kann eine Steuerscheibe der Axialkolbenmaschine Steuerscheibenöffnungen aufweisen, wobei die Kolbentrommel an ihrer der Steuerscheibe zugewandten Seite in die Zylinder mündende Kolbentrommelöffnungen aufweisen kann, wobei jede Kolbentrommelöffnung wenigstens eine Totpunktposition, in der sich der Kolben des dieser Kolbentrommelöffnung zugehörigen Zylinders in einem Totpunkt befindet, und wenigstens eine Grenzposition aufweisen kann, in der die Kolbentrommelöffnung in Drehrichtung an diejenige Steuerscheibenöffnung angrenzt, die der sich in der Totpunktposition befindlichen Kolbentrommelöffnung in Drehrichtung am nächsten liegt, wobei die wenigstens eine Totpunktposition von der wenigstens einen Grenzposition um einen in Drehrichtung gemessenen Umsteuerungswinkel beabstandet ist, und wobei der Umsteuerungswinkel die folgende Bedingung erfüllt: ${φ}_{W} = \frac{360 °}{a {z}_{K}} \pm 2 , 5 ° ,$ wobei *φ_{W}* dem Umsteuerungswinkel und *z_{K}* der Anzahl von Kolben entspricht, und wobei *a* = 1, wenn *z_{K}* gerade und *a* = 2, wenn *z_{K}* ungerade ist.

Die obige Ausgestaltung der Axialkolbenmaschine, bei der der Umsteuerungswinkel im Falle einer ungeraden Anzahl von Kolben um nicht mehr als 2,5° von der halben Kolbenteilung und im Falle einer geraden Anzahl von Kolben um nicht mehr als 2,5° von der ganzen Kolbenteilung abweicht, führt zu einer Reduktion des Körperschalls und der dadurch verursachten Geräusche.

In einer noch vorteilhafteren Ausgestaltung kann der Umsteuerungswinkel folgende Bedingung erfüllen: ${φ}_{W} = \frac{360 °}{a {z}_{k}} \pm 2 ° .$

Es kann eine Abweichung von den Werten 2,5° bzw. 2° von etwa 0,1° toleriert sein.

Der Umsteuerungswinkel kann repräsentativ sein für den Abstand in Drehrichtung zwischen einer Kolbentrommelöffnung eines sich in einem Totpunkt befindlichen Kolbens und der in Bezug auf die in Drehrichtung nächstliegenden Steuerscheibenöffnung sein.

Mit dem Totpunkt kann der obere und/oder untere Totpunkt eines Kolbens bezeichnet sein. Unter einem Totpunkt kann diejenige Position eines Kolbens bezeichnet sein, in der die Bewegungsrichtung des Kolbens umgekehrt wird.

Dass die Kolbentrommelöffnung in Drehrichtung an die Steuerscheibenöffnung angrenzt, kann bedeuten, dass der Umriss der Steuerscheibenöffnung den Umriss der Kolbentrommelöffnung gerade berührt, bzw. dass die in Längsrichtung der Kolbentrommel durchgeführte Projektion des Umrisses der Steuerscheibenöffnung die in Längsrichtung der Kolbentrommel durchgeführte Projektion des Umrisses der Kolbentrommelöffnung gerade berührt. Die Steuerscheibenöffnung und die Kolbentrommelöffnung können sich dabei - insbesondere in Längsrichtung der Kolbentrommel - gerade noch nicht überlappen.

In einer vorteilhaften Ausgestaltung sind die Kolbentrommelöffnungen und die Steuerscheibenöffnungen nierenförmig sein, es sind aber auch andere Formen, beispielsweise kreisförmige, ovale oder polygonale Formen denkbar. Selbstverständlich müssen die Kolbentrommelöffnungen und die Steuerscheibenöffnungen nicht gleich geformt sein.

Die Kolbentrommelöffnungen können Teil der Zylinder bzw. von diesen gebildet sein.

Gemäß einer weiteren Ausgestaltung können sich die Kolben zumindest mittelbar an einer der Kolbentrommel zugewandten Gleitfläche der Schwenkscheibe abstützen, wobei die Gleitfläche wenigstens einen Abschnitt aufweist, der relativ zu einer von der Schwenkscheibe aufgespannten Ebene um einen Neigungswinkel geneigt ist. Durch diese Ausgestaltung kann die Dekompressionsphase und damit die Variation des Überstreichungswinkels konstanter, insbesondere über einen größeren Schwenkwinkelbereich konstanter, gestaltet werden.

Der geneigte Abschnitt kann um eine Neigungsachse geneigt sein, die senkrecht zur Schwenkachse der Schwenkscheibe orientiert ist.

In einer Ausgestaltung kann sich der Abschnitt über die gesamte Gleitfläche der Schwenkscheibe erstrecken.

Die Kolben können sich in einer Ausgestaltung unmittelbar an der Gleitfläche abstützen. Ferner kann die Axialkolbenmaschine Gleitschuhe aufweisen, an der sich die Kolben an der Schwenkscheibe bzw. der Gleitfläche abstützen. Die Gleitschuhe können beispielsweise als Lager, beispielsweise ein Kugellager ausgestaltet sein oder ein solches aufweisen.

Um die Variation der Dekompressionsphase in Abhängigkeit des Schwenkwinkels zu verkleinern, kann der Neigungswinkel zwischen 0,5° und 5° betragen. Eine Abweichung von diesen Werten von 0,2° kann toleriert sein.

Die Größe des Neigungswinkels kann von der Konstruktion der Axialkolbenmaschine abhängig sein bzw. gewählt sein. So kann der Neigungswinkel beispielsweise von einer Nenndrehzahl, dem Schwenkwinkel, dem Teilkreisdurchmesser, dem Kolbendurchmesser und/oder einem Totvolumen der Axialkolbenmaschine abhängig sein.

Die Axialkolbenmaschine ist insbesondere dazu ausgestaltet, bestimmungsgemäß betrieben zu werden. Der bestimmungsgemäße Betrieb ist der zulässige Betrieb, für den die Axialkolbenmaschine nach ihrem technischen Zweck bestimmt, ausgelegt und geeignet ist. Betriebszustände, die der erteilten Genehmigung, vollziehbaren nachträglichen Anordnungen oder Rechtsvorschriften nicht entsprechen, gehören nicht zum bestimmungsgemäßen Betrieb. Ferner können Betriebsvorgänge, die bei Fehlfunktion der Axialkolbenmaschine ablaufen, zum bestimmungsgemäßen Betrieb gehören, soweit hierbei einer Fortführung des Betriebs sicherheitstechnische Gründe nicht entgegenstehen. Der bestimmungsgemäße Betrieb kann auch Instandhaltungsvorgänge umfassen. Der bestimmungsgemäße Gebrauch bzw. Betrieb ergibt sich beispielsweise gemäß der EU-Maschinenrichtlinie aus der Betriebsanleitung bzw. nach DIN EN 82079-1 aus der Gebrauchsanleitung.

Der bestimmungsgemäße Betrieb kann durch Parameter wie beispielsweise einen Druck, eine Drehzahl und/oder einen Schwenkwinkel definiert sein. Die Parameter, die im bestimmungsgemäßen Betrieb vorliegen bzw. vorliegen dürfen, können beispielsweise in einem Betriebshandbuch der Axialkolbenmaschine festgelegt sein.

Um die Axialkolbenmaschine zielgerichtet für einen Anwendungs- bzw. Betriebsfall auszulegen und für diesen Anwendungs- bzw. Betriebsfall beispielsweise besonders geräuscharm zu gestalten, kann die Axialkolbenmaschine einen Referenzbetriebszustand aufweisen, in dem die Axialkolbenmaschine wenigstens eine Bedingung aus der folgenden Gruppe von Bedingungen erfüllt:
- Die Axialkolbenmaschine ist bei Nenndruck betrieben
- Der Schwenkwinkel der Schwenkscheibe beträgt zwischen 50% und 100% des maximalen Schwenkwinkels
- Die Axialkolbenmaschine ist bei Nenndrehzahl betrieben.

Weiter vorzugsweise können wenigstens zwei der obigen Bedingungen, noch weiter vorzugsweise alle drei obigen Bedingungen erfüllt sein.

Die in der vorliegenden Schrift definierten Zusammenhänge können also für einen bestimmten Referenzbetriebszustand der Axialkolbenmaschine gelten. So kann beispielsweise der Zusammenhang zwischen dem Verhältnis aus dem Teilkreisdurchmesser und dem Kolbendurchmesser und den minimalen und maximalen Verhältnissen aus dem Teilkreisdurchmesser und dem Kolbendurchmesser für diesen bestimmten Referenzbetriebszustand gelten. Gleichermaßen kann der Zusammenhang für die Überstreichungswinkel und/oder für den Umsteuerungswinkel für diesen bestimmten Referenzbetriebszustand gelten.

Unter dem Nenndruck kann derjenige Druck verstanden sein, bei dem die Leistung der Axialkolbenmaschine maximal ist. Der Nenndruck kann in einer Ausgestaltung zwischen etwa 350 bar und etwa 450 bar, vorzugsweise bei etwa 400 bar liegen. Der Begriff "etwa" kann hier eine Abweichung von 10 bar repräsentieren.

Alternativ oder kumulativ kann die Schwenkscheibe der Axialkolbenmaschine im Referenzbetriebszustand einen Schwenkwinkel aufweisen, der zwischen etwa 50% und etwa 100% des maximalen Schwenkwinkels beträgt. Unter dem Begriff "etwa" kann hierbei eine Abweichung von 5% verstanden sein. Mögliche Werte für den maximalen Schwenkwinkel sind weiter oben bereits genannt worden.

Unter der Nenndrehzahl kann diejenige Drehzahl verstanden sein, bei der die Leistung der Axialkolbenmaschine maximal ist. Unter der Drehzahl kann die Drehzahl der Kolbentrommel und/oder Antriebswelle verstanden sein. In einer vorteilhaften Ausgestaltung kann die Nenndrehzahl beispielsweise in einem Bereich von etwa 10.000 U/min und etwa 12.000 U/min liegen, vorzugsweise bei etwa 11.000 U/min liegen. Der Begriff "etwa" kann hier eine Abweichung von 500 U/min umfassen. Für Axialkolbenmaschinen mit 500 cm³ Hubraum kann die Nenndrehzahl beispielsweise etwa 1500 U/min, für Axialkolbenmaschinen mit 50 cm³ Hubraum etwa 3500 U/min betragen.

Die Aufgabe wird ferner gelöst für die Verwendung einer erfindungsgemäßen Axialkolbenmaschine zur Umwandlung von hydraulischer Energie in mechanische Energie und/oder von mechanischer Energie in hydraulische Energie. Die Axialkolbenmaschine kann insbesondere in einem Referenzbetriebszustand betrieben werden, in dem die Axialkolbenmaschine wenigstens eine Bedingung aus der folgenden Gruppe von Bedingungen erfüllt:
- Die Axialkolbenmaschine ist bei Nenndruck betrieben
- Der Schwenkwinkel der Schwenkscheibe beträgt zwischen 50% und 100% des maximalen Schwenkwinkels
- Die Axialkolbenmaschine ist bei Nenndrehzahl betrieben.

Die obigen Ausführungen zu dem Referenzbetriebszustand in Bezug auf die erfindungsgemäße Axialkolbenmaschine, insbesondere zum maximalen Schwenkwinkel, dem Nenndruck und der Nenndrehzahl, können auch für den Betriebszustand bei der Verwendung der erfindungsgemäßen Axialkolbenmaschine gelten.

Im Folgenden ist die Erfindung anhand von Ausführungsbeispielen mit Bezug auf die beigefügten Figuren näher erläutert. Dabei können einzelne, im nachstehenden Ausführungsbeispiel vorhandene Merkmale weggelassen werden, wenn es nach Maßgabe der obigen Ausführungsformen auf den mit diesem Merkmal verknüpften technischen Effekt nicht ankommen sollte. Umgekehrt kann ein oben beschriebenes, aber bei einem nachstehenden Ausführungsbeispiel nicht vorhandenes Merkmal dem Ausführungsbeispiel hinzugefügt werden, wenn es bei einer bestimmten Anwendung auf den mit diesem Merkmal verknüpften technischen Effekt ankommen sollte.

Im Folgenden sind für Elemente, die einander hinsichtlich Struktur und/oder Funktion entsprechen, dieselben Bezugszeichen verwendet.

Es zeigen:
- Fig. 1: eine schematische Schnittansicht einer Axialkolbenpumpe gemäß einem möglichen Ausführungsbeispiel;
- Fig. 2: eine weitere schematische Schnittansicht der Axialkolbenpumpe aus Fig. 1;
- Fig. 3: eine weitere schematische Schnittansicht der Axialkolbenpumpe aus Fig. 1;
- Fig. 4: eine weitere schematische Schnittansicht der Axialkolbenpumpe aus Fig. 1;
- Fig. 5: eine schematische perspektivische Explosionsdarstellung der Kolbentrommel und Steuerscheibe der in Fig. 1 gezeigten Axialkolbenpumpe;
- Fig. 6: eine schematische Darstellung des Zusammenhangs zwischen dem Verhältnis aus dem Teilkreisdurchmesser und dem Kolbendurchmesser zur Anzahl von Kolben;
- Fig. 7: eine schematische Darstellung der Kolbentrommel und Steuerscheibe einer Axialkolbenmaschine gemäß einem weiteren möglichen Ausführungsbeispiel; und
- Fig. 8: eine schematische perspektivische Darstellung einer Schwenkscheibe einer Axialkolbenmaschine gemäß einem weiteren möglichen Ausführungsbeispiel.

Im Folgenden ist eine Axialkolbenmaschine gemäß einer möglichen Ausgestaltung mit Bezug auf die Figuren 1 bis 6 beschrieben. Bei der in den Figuren 1 bis 6 dargestellten Axialkolbenmaschine handelt es sich rein beispielhaft um eine Axialkolbenpumpe. Selbstverständlich kann die Axialkolbenmaschine aber auch als Axialkolbenmotor ausgestaltet bzw. betrieben sein. In diesem Fall wird nicht mechanische in hydraulische, sondern hydraulische in mechanische Energie umgewandelt.

Die Axialkolbenmaschine 1 umfasst eine Kolbentrommel 2, Kolben 4 sowie - im dargestellten Ausführungsbeispiel - eine Schwenkscheibe 6 und eine Antriebswelle 8.

Die Kolbentrommel 2 kann im Wesentlichen zylinderförmig sein und mehrere Zylinder 10 aufweisen, in denen jeweils ein Kolben 4 verschiebbar aufgenommen ist. Im dargestellten Ausführungsbeispiel weist die Kolbentrommel 2 rein bespielhaft dreizehn Zylinder 10 und dreizehn Kolben 4 auf, wobei jeder der dreizehn Zylinder 10 mit einem der dreizehn Kolben 4 versehen ist. In anderen Ausgestaltungen können selbstverständlich auch andere gerade oder ungerade Anzahlen von Kolben 4 bzw. Zylindern 10 vorgesehen sein. Eine besonders geräuscharme Axialkolbenmaschine 1 kann sich beispielsweise ergeben, wenn diese mit 15, 24 oder 26 Kolben 4 bzw. Zylindern 10 versehen ist. Selbstverständlich können auch andere Anzahlen von Kolben 4, insbesondere weniger als 13 oder mehr als 26 Kolben, vorgesehen sein.

Die Kolbentrommel 2 kann an ihrer von der Schwenkscheibe 6 abgewandten Seite bzw. an der einer Steuerscheibe 12 (später näher beschrieben) zugewandten Seite Kolbentrommelöffnungen 14 aufweisen, die jeweils in einer der Zylinder 10 münden. Im dargestellten Ausführungsbeispiel sind die Kolbentrommelöffnungen 14 nierenförmig. Selbstverständlich können die Kolbentrommelöffnungen 14 aber auch andere Formen, beispielsweise eine kreisrunde oder polygonale Form aufweisen.

Die Kolben 4 weisen Längsachsen 16 auf, die sich im dargestellten Ausführungsbeispiel beispielhaft parallel zueinander und entlang einer Längsachse 18 der Kolbentrommel 2 erstrecken. Es ist gemäß anderen Ausgestaltungen jedoch auch denkbar, dass die Längsachse 16 wenigstens eines der Kolben 4 zur Längsachse 18 der Kolbentrommel 2 geneigt ist.

Die Längsachsen 16 der Kolben 4 und der Kolbentrommel 2 müssen sich nicht - wie bei der als sog. Schrägscheibenmaschine ausgestalteten Axialkolbenmaschine 1 gemäß den Figuren 1 bis 6 - entlang einer Drehachse 20 der Antriebswelle 8 erstrecken. So können die Längsachsen 16 der Kolben 4 und der Kolbentrommel 2 relativ zur Drehachse 20 der Antriebswelle 8 geneigt sein, wenn die Axialkolbenmaschine 1 beispielsweise als Schrägachsenmaschine ausgestaltet ist.

Die Zylinder 10 können in der Kolbentrommel 2 entlang einer sich um die Längsachse 18 der Kolbentrommel 2 herum erstreckende Drehrichtung 22 insbesondere äquidistant voneinander beabstandet sein. Der Abstand in Drehrichtung 22 zweier in Drehrichtung 22 benachbarter Kolben 4 entspricht einer Kolbenteilung 24. Die Kolbenteilung 24 entspricht dem Quotienten aus 360° und der Anzahl der Kolben 4. Im dargestellten Ausführungsbeispiel, in dem die Axialkolbenmaschine 1 dreizehn Zylinder 10 bzw. dreizehn Kolben 4 aufweist, beträgt die Kolbenteilung 24 folglich etwa 27,7°.

Wie aus Fig. 2 und 3 besonders gut erkennbar ist, sind die Zylinder 10 bzw. die Kolben 4 entlang eines einen Teilkreisdurchmesser 26 aufweisenden Teilkreises 28 angeordnet. Dies kann bedeuten, dass sich die Längsachsen 16 der Kolben 4 bzw. die mit den Längsachsen 16 der Kolben 4 zusammenfallenden Längsachsen 30 der Zylinder 10 durch den Teilkreis 28 hindurch und senkrecht zum Teilkreis 28 erstrecken.

Wie aus Fig. 1 bis 3 ersichtlich ist, weisen die Zylinder 10 einen Zylinderdurchmesser 32 und die Kolben 4 einen Kolbendurchmesser 34 auf. Der Kolbendurchmesser 34 entspricht im Wesentlichen dem Zylinderdurchmesser 32, ist jedoch etwas kleiner, um die Verschiebbarkeit der Kolben 4 innerhalb der Zylinder 10 sicherzustellen.

Um einen geräuscharmen Betrieb, einen kompakten Aufbau und dennoch eine ausreichende Festigkeit der Axialkolbenmaschine 1 sicherzustellen, liegt das Verhältnis aus dem Teilkreisdurchmesser 26 und dem Kolbendurchmesser 34 der Axialkolbenmaschine 1 zwischen dem 0,377-fachen und dem 0,4948-fachen der Anzahl der Kolben 4. Das Verhältnis folgt also folgender Bedingung: $0 , 377 {z}_{K} \leq \left(\frac{{D}_{T , K}}{{d}_{K}}\right) \leq 0 , 4948 {z}_{K} ,$ wobei *D_{T,K}* dem Teilkreisdurchmesser 26, *d_{K}* dem Kolbendurchmesser 34 und *z_{K}* der Anzahl der Kolben 4 entspricht. Eine Axialkolbenmaschine 1 mit beispielsweise dreizehn Kolben 4, wie eine solche in Fig. 1 bis 5 gezeigt ist, weist also ein Verhältnis $\frac{{D}_{T , K}}{{d}_{K}}$ auf, das zwischen 4,901 und 6,4324 liegt. Im in Fig. 1 bis 5 gezeigten Ausführungsbeispiel beträgt das Verhältnis $\frac{{D}_{T , K}}{{d}_{K}}$ 5,38, liegt also zwischen 4,901 und 6,4324.

In Fig. 6 ist die obige Bedingung noch einmal verdeutlich. Im in Fig. 6 gezeigten Diagramm sind das minimale Verhältnis aus dem Teilkreisdurchmesser 26 und dem Kolbendurchmesser 34 und das maximale Verhältnis aus dem Teilkreisdurchmesser 26 und dem Kolbendurchmesser 34 über der Anzahl der Kolben 4 aufgetragen. Der steilere bzw. obere der beiden Graphen repräsentiert die lineare Abhängigkeit des maximalen Verhältnisses aus dem Teilkreisdurchmesser 26 und dem Kolbendurchmesser 34 von der Anzahl von Kolben 4. Der weniger steile bzw. untere der beiden Graphen repräsentiert den linearen Zusammenhang zwischen dem minimalen Verhältnis aus dem Teilkreisdurchmesser 26 und dem Kolbendurchmesser 34 zu der Anzahl von Kolben 4. So ergibt sich für jede Anzahl von Kolben 4 ein Wertebereich, in dem das Verhältnis aus dem Teilkreisdurchmesser 26 und dem Kolbendurchmesser 34 liegen muss.

In Fig. 1 und 2 ist die Schwenkscheibe 6 der Axialkolbenmaschine 1 erkennbar. Im dargestellten Ausführungsbeispiel stützen sich die Kolben 4 an ihren der Schwenkscheibe 6 zugewandten Enden über Gleitschuhe 36 an der Schwenkscheibe 6 ab. Die Gleitschuhe 36 können dabei ein Lager aufweisen. Selbstverständlich ist es in anderen Ausgestaltungen aber auch denkbar, dass sich die Kolben 4 unmittelbar an der Schwenkscheibe 6, insbesondere an einer der Kolbentrommel 2 zugewandten Gleitfläche 38 der Schwenkscheibe 6 abstützen.

Die Schwenkscheibe 6 kann um eine senkrecht zu den Längsachsen 16 der Kolben 4 verlaufende Schwenkachse 41 um einen Schwenkwinkel 40 schwenkbar sein, der im vorliegenden Ausführungsbeispiel zwischen einer von der Schwenkscheibe 6 aufgespannten Ebene 42 und einer senkrecht zur Längsachse 18 der Kolbentrommel 2 verlaufenden Normalebene 44 gemessen ist.

Der Schwenkwinkel 40 der Schwenkscheibe 6 kann verändert werden, um den Hub der Kolben 4 innerhalb der Zylinder 10 zu verändern. Eine stärker geneigte Schwenkscheibe 6, also ein größerer Schwenkwinkel 40, führt dabei zu einem größeren Hub der Kolben 4, während eine schwächer geneigte Schwenkscheibe 6, also ein kleinerer Schwenkwinkel 40, einen kleineren Hub der Kolben 4 bewirkt. Der Schwenkwinkel 40 kann beispielsweise innerhalb eines Schwenkbereichs, der sich von einem minimalen Schwenkwinkel zu einem maximalen Schwenkwinkel erstrecken kann, einstellbar sein. Für den minimalen Schwenkwinkel kann beispielsweise ein Wert von etwa 0°, für den maximalen Schwenkwinkel ein Wert von etwa 17° vorgesehen sein. Unter dem Begriff "etwa" kann hier eine Abweichung von 5° verstanden sein.

Wie in der Ausgestaltung in Fig. 8 gezeigt ist, kann die Gleitfläche 38 der Schwenkscheibe 6 wenigstens einen Abschnitt 46 aufweisen, der relativ zu der von der Schwenkscheibe 6 aufgespannten Ebene 42 um einen Neigungswinkel 48 geneigt ist. Im dargestellten Ausführungsbeispiel weist eine Normale 50 des Abschnitts 46 in Drehrichtung 22 der Kolbentrommel 2. Der Neigungswinkel 48 kann in einer vorteilhaften Ausgestaltung zwischen etwa 0,5° und 5° betragen.

Wie in Fig. 4 und 5 gut zu erkennen ist, kann die Axialkolbenmaschine 1 zudem die Steuerscheibe 12 aufweisen, die an einer von der Schwenkscheibe 6 angewandten Seite der Kolbentrommel 2 an der Kolbentrommel 2 angeordnet ist. Die Steuerscheibe 12 kann Steuerscheibenöffnungen 52 aufweisen, die im dargestellten Ausführungsbeispiel nierenförmig sind. Selbstverständlich sind auch andere Formen, beispielsweise eine polygonale oder runde, insbesondere kreisförmige Form denkbar. Im dargestellten Ausführungsbeispiel verändern sich die Relativpositionen der Steuerscheibe 12 zur Kolbentrommel 2 im Betrieb während der Drehung der Kolbentrommel 2.

Im in Fig. 4 und 5 dargestellten Ausführungsbeispiel weist die Axialkolbenmaschine 1 beispielhaft drei Hochdruck-Steuerscheibenöffnung 52, 52a und drei Niederdruck-Steuerscheibenöffnung 52, 52b, also insgesamt vier Steuerscheibenöffnungen 52, 52a, 52b auf. Unter den Hochdruck-Steuerscheibenöffnungen 52, 52a können die Steuerscheibenöffnung 52 verstanden sein, durch die das Betriebsmedium unter hohem Druck aus den Zylindern 10 ausgestoßen wird. Die Niederdruck-Steuerscheibenöffnung 52, 52b kann die Steuerscheibenöffnung 52 sein, durch die das Betriebsmedium bei niedrigem Druck in die Zylinder 10 hinein angesaugt wird.

Fig. 7 zeigt die Kolbentrommel 2 und die Steuerscheibe 12 einer Axialkolbenmaschine 1 gemäß einer weiteren vorteilhaften Ausgestaltung. Die dargestellte Axialkolbenmaschine 1 weist hier lediglich acht Kolben 4 bzw. Zylinder 10 auf. Die Steuerscheibe 12 weist in dieser Ausführung vier nierenförmige Steuerscheibenöffnungen 52, nämlich eine Niederdruck-Steuerscheibenöffnung 52, 52b und drei Hochdruck-Steuerscheibenöffnungen 52, 52a, auf. Auf der Steuerscheibe 12 ist schematisch der Umriss einer Kolbentrommelöffnung 14 eines Zylinders 10 dargestellt, dessen Kolben 4 sich momentan in einem unteren Totpunkt befindet. Die Kolbentrommelöffnung 14 befindet sich in einer Totpunktposition 54. Dreht sich die Kolbentrommel 2 im Betrieb in Drehrichtung 22 relativ zur Steuerscheibe 12 weiter, so verändert sich die Relativposition der Kolbentrommelöffnung 14 zu den Steuerscheibenöffnungen 52, 52a, 52b. Wird die Kolbentrommel 2 um einen in Drehrichtung 22 gemessenen Umsteuerungswinkel 56 weitergedreht, bis die Kolbentrommelöffnung 14 an die in Drehrichtung 22 nächstliegende Steuerscheibenöffnung 52 angrenzt, so nimmt die Kolbentrommelöffnung 14 eine Grenzposition 58 ein. In Fig. 7 ist der Umriss der Kolbentrommelöffnung 14 in der Grenzposition 58 ebenfalls gestrichelt dargestellt.

Die Axialkolbenmaschine 1 ist im in Fig. 7 gezeigten Ausführungsbeispiel so ausgestaltet, dass der Umsteuerungswinkel 56 die folgende Bedingung erfüllt: ${φ}_{W} = \frac{360 °}{a {z}_{k}} \pm 2 , 5 ° ,$ wobei *φ_{W}* dem Umsteuerungswinkel 56 und *z_{K}* der Anzahl von Kolben 4 entspricht, und wobei *a* = 1, wenn *z_{K}* gerade und *a* = 2, wenn *z_{K}* ungerade ist. Im dargestellten Ausführungsbeispiel liegt eine gerade Anzahl von acht Kolben 4 vor, weshalb der Umsteuerungswinkel 56 hier folglich ${φ}_{W} = \frac{360 °}{1 ∗ 8} \pm 2 , 5 ° = 45 ° \pm 2 , 5 °$ beträgt.

Im Folgenden ist die Funktionsweise einer Axialkolbenmaschine 1 kurz und rein beispielhaft erläutert.

Im Pumpbetrieb der Axialkolbenmaschine 1 wird die Antriebswelle in Drehrichtung 22 angetrieben. Der Antrieb der Antriebswelle 8 kann beispielsweise durch einen Elektromotor erfolgen. Die Rotation bzw. das Drehmoment der Antriebswelle 8 wird auf die drehmomentübertragend mit der Antriebswelle 8 verbundene Kolbentrommel 2 übertragen, so dass sich die Kolbentrommel 2 um Ihre Längsachse 18 herum in Drehrichtung 22 dreht. Durch die Drehung der Kolbentrommel 2 werden auch die Zylinder 10 und die darin aufgenommenen Kolben 4 um die Längsachse 18 der Kolbentrommel 2 bzw. in Drehrichtung 22 bewegt. Dabei gleiten die Kolben 4 mit ihren der Schwenkscheibe 6 zugewandten Enden entlang der Schwenkscheibe 6. Da die Schwenkscheibe 6 um den Schwenkwinkel 40 geneigt ist, verändert sich die Position der Kolben 4 in den Zylindern 10, während die Kolben 4 an der Schwenkscheibe 6 entlanggleiten. Auf diese Weise wird die Rotation der von der Antriebswelle 8 angetriebenen Kolbentrommel 2 in eine Hubbewegung der Kolben 4 in Richtung der Längsachse 18 der Kolbentrommel 2 umgesetzt. Dadurch kommt es in den Zylindern 10 zu einem periodischen Auf- und Abbau des Drucks, eine Kompressionsphase und eine Dekompressionsphase wechseln sich ab. Dadurch wird das in der Axialkolbenmaschine 1 verwendete Betriebsmedium, beispielsweise Öl, periodisch angesaugt bzw. ausgestoßen.

Während einer vollständigen Kompressionsphase bzw. Dekompressionsphase eines Zylinders 10 wird die Kolbentrommel 2 um Überstreichungswinkel weitergedreht. Unter der Kompressionsphase kann diejenige Phase bezeichnet sein, in der in einem Zylinder 10 der Druck von einem Minimaldruck zu einem Maximaldruck ansteigt. Analog kann unter der Dekompressionsphase diejenige Phase gemeint sein, in der der Druck in einem Zylinder 10 von einem Maximaldruck auf einen Minimaldruck abfällt.

Gemäß einer besonders vorteilhaften Ausgestaltung können die Überstreichungswinkel folgende Bedingung erfüllen: ${δ}_{p , T} = \frac{360 °}{a {z}_{K}} \pm 2 , 5 ° ,$ wobei *δ_{p,T}* dem Überstreichungswinkel und *z_{K}* der Anzahl von Kolben 4 entspricht, und wobei *a* = 2, wenn *z_{K}* ungerade und *a* = 1, wenn *z_{K}* gerade ist.

### Bezugszeichen

- 1: Axialkolbenmaschine
- 2: Kolbentrommel
- 4: Kolben
- 6: Schwenkscheibe
- 8: Antriebswelle
- 10: Zylinder
- 12: Steuerscheibe
- 14: Kolbentrommelöffnung
- 16: Längsachsen der Kolben
- 18: Längsachse der Kolbentrommel
- 20: Drehachse der Antriebswelle
- 22: Drehrichtung
- 24: Kolbenteilung
- 26: Teilkreisdurchmesser
- 28: Teilkreis
- 30: Längsachsen der Zylinder
- 32: Zylinderdurchmesser
- 34: Kolbendurchmesser
- 36: Gleitschuh
- 38: Gleitfläche der Schwenkscheibe
- 40: Schwenkwinkel
- 41: Schwenkachse
- 42: von der Schwenkscheibe aufspannten Ebene
- 44: Normalebene
- 46: Abschnitt der Gleitfläche
- 48: Neigungswinkel
- 50: Normale des Abschnitts
- 52: Steuerscheibenöffnungen
- 52a: Hochdruck-Steuerscheibenöffnung
- 52b: Niederdruck-Steuerscheibenöffnung
- 54: Totpunktposition
- 56: Umsteuerungswinkel
- 58: Grenzposition

## Patentansprüche

1. Axialkolbenmaschine (1), insbesondere Axialkolbenpumpe,
mit einer in wenigstens einer Drehrichtung (22) antreibbaren Kolbentrommel (2),
mit in der Kolbentrommel (2) angeordneten Zylindern (10), die in Drehrichtung (22) um eine Kolbenteilung (24) voneinander beabstandet und ausgestaltet sind, einen Kolbendurchmesser (34) aufweisende Kolben (4) verschieblich aufzunehmen,
wobei Längsachsen (16) der Kolben (4) parallel zueinander auf einem einen Teilkreisdurchmesser (26) aufweisenden Teilkreis (28) angeordnet sind, und wobei gilt: $0 , 377 {z}_{K} \leq \left(\frac{{D}_{T , K}}{{d}_{K}}\right) \leq 0 , 4948 {z}_{K} ,$
wobei *D_{T,K}* dem Teilkreisdurchmesser (26), *d_{K}* dem Kolbendurchmesser (34) und *z_{K}* der Anzahl der Kolben (4) entspricht.

2. Axialkolbenmaschine (1) nach Anspruch 1,
mit einer Schwenkscheibe (6), an der sich die Kolben (4) zumindest mittelbar abstützen,
wobei die Schwenkscheibe (6) um wenigstens eine sich senkrecht zu den Längsachsen (16) der Kolben (4) erstreckende Schwenkachse (41) schwenkbar ist.

3. Axialkolbenmaschine (1) nach Anspruch 1 oder 2,
wobei die Anzahl der Kolben (4) 13, 15, 24 oder 26 beträgt.

4. Axialkolbenmaschine (1) nach einem der Ansprüche 1 bis 3,
wobei sich die Kolbentrommel (2) während einer vollständigen Kompressionsphase oder Dekompressionsphase eines Zylinders (10) in Drehrichtung (22) um Überstreichungswinkel weiterdreht, wobei die Überstreichungswinkel folgende Bedingung erfüllen: ${δ}_{p , T} = \frac{360 °}{a {z}_{K}} \pm 2 , 5 ° ,$
wobei
*δ_{p,T}* den Überstreichungswinkeln und *z_{K}* der Anzahl von Kolben (4) entspricht, und wobei
*a* = 1, wenn *z_{K}* gerade und *a* = 2, wenn *z_{K}* ungerade ist.

5. Axialkolbenmaschine (1) nach einem der Ansprüche 1 bis 4,
wobei eine Steuerscheibe (12) der Axialkolbenmaschine (1) Steuerscheibenöffnungen (52, 52a, 52b) aufweist, und
wobei die Kolbentrommel (2) an ihrer der Steuerscheibe (12) zugewandten Seite in die Zylinder (10) mündende Kolbentrommelöffnungen (14) aufweist,
wobei jede Kolbentrommelöffnung (14) wenigstens eine Totpunktposition (54), in der sich der Kolben (4) des dieser Kolbentrommelöffnung (14) zugehörigen Zylinders (10) in einem Totpunkt befindet, und wenigstens eine Grenzposition (58) aufweist, in der die Kolbentrommelöffnung (14) in Drehrichtung (22) an diejenige Steuerscheibenöffnung (52, 52a, 52b) angrenzt, die der sich in der Totpunktposition (54) befindlichen Kolbentrommelöffnung (14) in Drehrichtung (22) am nächsten liegt,
wobei die wenigstens eine Totpunktposition (54) von der wenigstens einen Grenzposition (58) um einen in Drehrichtung (22) gemessenen Umsteuerungswinkel (56) beabstandet ist, und wobei der Umsteuerungswinkel (56) die folgende Bedingung erfüllt: ${φ}_{W} = \frac{360 °}{a {z}_{K}} \pm 2 , 5 ° ,$
wobei *φ_{W}* dem Umsteuerungswinkel (56) und *z_{K}* der Anzahl von Kolben (4) entspricht, und
wobei *a* = 1, wenn *z_{K}* gerade und *a* = 2, wenn *z_{K}* ungerade ist.

6. Axialkolbenmaschine (1) nach einem der Ansprüche 3 bis 5 in Kombination mit Anspruch 2,
wobei sich die Kolben (4) zumindest mittelbar an einer der Kolbentrommel (2) zugewandten Gleitfläche (38) der Schwenkscheibe (6) abstützen, wobei die Gleitfläche (38) wenigstens einen Abschnitt (46) aufweist, der relativ zu einer von der Schwenkscheibe (6) aufgespannten Ebene (42) um einen Neigungswinkel (48) geneigt ist.

7. Axialkolbenmaschine (1) nach Anspruch 6,
wobei der Neigungswinkel (48) zwischen 0,5° und 5° beträgt.

8. Axialkolbenmaschine (1) nach einem der Ansprüche 1 bis 7,
wobei die Axialkolbenmaschine (1) einen Referenzbetriebszustand aufweist, in dem die Axialkolbenmaschine (1) wenigstens eine Bedingung aus der folgenden Gruppe von Bedingungen erfüllt:
- Die Axialkolbenmaschine (1) ist bei Nenndruck betrieben,
- Der Schwenkwinkel (40) der Schwenkscheibe (6) beträgt zwischen 50% und 100% eines maximalen Schwenkwinkels (40),
- Die Axialkolbenmaschine (1) ist bei Nenndrehzahl betrieben.
